# EUROPÄISCHE PATENTSCHRIFT

(11) **EP 2 688 678 B1**
(45) Veröffentlichungstag und Bekanntmachung des Hinweises auf die Patenterteilung: **06.05.2015**
(21) Anmeldenummer: 12710248.1
(22) Anmeldetag: 21.03.2012
(51) Int. Cl.: B05B 11/00, B05B 15/10

(54) **SPENDER**
DISPENSER
DISTRIBUTEUR

(30) Priorität: 23.03.2011 DE 102011001512
(43) Veröffentlichungstag der Anmeldung: 29.01.2014
(73) Patentinhaber: RPC Bramlage GmbH, 49393 Lohne (DE)
(72) Erfinder: GÖTTKE, Sabine, 49393 Lohne (DE); PRESCHE, Martin, 49413 Dinklage (DE)
(74) Vertreter: Müller, Enno
(86) Internationale Anmeldenummer: PCT/EP2012/054934
(87) Internationale Veröffentlichungsnummer: WO 2012/126920

(56) Entgegenhaltungen:
- WO-A1-2009/127651
- US-A- 6 158 625

## Beschreibung

Die Erfindung bezieht sich auf einen Spender für flüssige bis pastöse Massen, mit einer Pumpkammer und einem Ausgaberöhrchen, wobei das Ausgaberöhrchen im Zuge einer Pumpbewegung zwischen einer Ruhestellung und einer Spendestellung bewegt wird, und eine Ausgabeöffnung des Ausgaberöhrchens in der Ruhestellung von einem mit dem Spender verbundenen Abdeckteil überdeckt ist.

Derartige Spender sind in verschiedener Hinsicht bekannt geworden. Es wird bspw. auf die US 2011/0031282 A1 (WO 2009/127651 A1) und die US 6,158,625 verwiesen.

Es besteht ein Bedürfnis, einen derartigen Spender bei einfacher Betätigbarkeit vorteilhaft auszubilden.

Hieraus ergibt sich die Aufgabenstellung, einen Spender für flüssige bis pastöse Massen der angegebenen Art so weiterzubilden, dass er günstig bedienbar ist und eine für den Benutzer vorteilhafte Spende- und Ruhekonfiguration gegeben ist.

Diese Aufgabe ist nach einem ersten Erfindungsgedanken bei einem Spender gelöst, bei welchem darauf abgestellt ist, dass zumindest ein Teil des Ausgaberöhrchens im Zuge einer Pumpbetätigung in einer Richtung senkrecht zur Pumpbewegung unter Überfahren der Bewegungsbahn des relativ zu dem Ausgaberöhrchen zugleich bewegten Abdeckteils bewegt wird. Dadurch, dass das Ausgaberöhrchen senkrecht oder jedenfalls zumindest teilweise senkrecht zur Pumpbewegung im Zuge der Pumpbetätigung bewegt wird, kann es eine vorragende bzw. zurückgenommene Stellung einnehmen. Das Überfahren der Bewegungsbahn des Abdeckteils, das absolut gesehen, zufolge der Relativbewegung zu dem Ausgaberöhrchen, wenn dieses zudem vertikal bewegt ist, auch stillstehend ausgebildet sein kann, ermöglicht es, das Ausgaberöhrchen in Vorlage zu dem Abdeckteil zu bewegen oder es in einer zweiten Stellung hinter dem Abdeckteil anzuordnen. Es bietet sich an, das Ausgaberöhrchen in der Ruhestellung hinter dem Abdeckteil anzuordnen. Insbesondere die Ausgabeöffnung selbst kann damit in der Ruhestellung der Sicht entzogen sein. Es lässt sich eine Spendekonfiguration und eine Ruhekonfiguration erreichen. Diese können für den Benutzer deutlich unterschiedlich sein. Insbesondere kann in der Ruhekonfiguration das Ausgaberöhrchen, zumindest in dessen freiem Endbereich, der die Ausgabeöffnung aufweist, abgedeckt sein. Dagegen kann es in der Spendekonfiguration freigelegt und zugleich vorragend sein.

Im Hinblick auf eine zentrale Achse des Spenders, insbesondere auch bei einer bevorzugt im Wesentlichen zylindrischen Gestaltung des Spenders, ist die Bewegung oder ggf. die Bewegungskomponente des Ausgaberöhrchens senkrecht zur Pumpbewegung eine Bewegung vorwiegend oder ausschließlich in Richtung einer Radialen zu der genannten Längsachse.

Alternativ zu dem zunächst beschriebenen Konzept kann das Ausgaberöhrchen auch nur eine Bewegung auf die Bewegungsbahn des Abdeckteils zu durchführen, ohne diese zu überfahren bzw. nur wenig zu überfahren, so dass in der Spendestellung nicht ein Teil nach außen über das Abdeckteil vorragt.

Eine weitere Lehre der Erfindung betrifft die Anordnung des Abdeckteils. Bevorzugt nur in Kombination mit einem oder mit mehreren Merkmalen des Oberbegriffs des Anspruchs 1, gegebenenfalls auch mit weiteren Merkmalen des Anspruches 1. Insbesondere betrifft diese Lehre die Zuordnung des Abdeckteils zu einem Spender-Wandteil. Insofern ist bevorzugt, dass das Abdeckteil nach innen versetzt zu dem Spender-Wandteil angeordnet ist, dass in dem Spender-Wandteil zugeordnet zu dem Abdeckteil eine fensterartige Öffnung ausgebildet ist, dass sich das Abdeckteil in der Ruhestellung in Überdeckung zu der Öffnung befindet und dass das Abdeckteil in der Spendestellung die Öffnung zumindest teilweise freigibt und zumindest ein Teil des Ausgaberöhrchens in der oder zugeordnet zu der Öffnung zur Ausgabe von Masse durch die Öffnung freiliegt. Das Ausgaberöhrchen ist in der Ruhestellung visierartig verschlossen. Dies wird durch das Abdeckteil erreicht, das in der Ruhestellung zugleich eine fensterartige Öffnung in dem Spender-Wandteil abdeckt. Hierdurch ist bevorzugt der Blick nach innen in den Spender vollständig gehindert. In der Spendestellung kann das Ausgaberöhrchen, dessen vordere Spitze, welche die Ausgabeöffnung aufweist, entweder durch die fensterartige Öffnung nach vorne vorragend angeordnet sein oder sich in der fensterartigen Öffnung befinden bzw. dahinter zurückstehen. Jedenfalls ist der Weg für die Masse durch die fensterartige Öffnung gegeben.

Zur Spendebetätigung und auch zur Bewegung des Ausgaberöhrchens ist bei den beschriebenen Ausführungsformen bevorzugt nur eine einzige Spendebetätigung erforderlich, nämlich eine für derartige Spender auch übliche ledigliche Druckbetätigung in im Wesentlichen vertikaler Richtung. Es bedarf bspw. keiner (zusätzlichen) Drehbewegung durch den Benutzer von einem Spenderteil relativ zu einem anderen Spenderteil.

Es ist bevorzugt, dass die Bewegung des Ausgaberöhrchens eine Verschwenkbewegung ist. Im Zuge der Pumpbetätigung wird in diesem Fall zumindest ein Teil des Ausgaberöhrchens verschwenkt. Eine Verschwenkachse verläuft hierbei weiter bevorzugt senkrecht zu der Pumpbewegung bzw. in der Regel dann auch bevorzugt senkrecht zu der genannten Mittelachse des Spenders. Bevorzugt verschwenkt das gesamte Ausgaberöhrchen.

In weiterer Einzelheit, gegebenenfalls aber auch unabhängig von der genannten Verschwenkbewegung, kann vorgesehen sein, dass das Ausgaberöhrchen einen abgeknickten Verlauf aufweist. Im Falle des Verschwenkens kann die Schwenkachse im Bereich oder endseitig eines sich im Wesentlichen senkrecht erstreckenden Abschnitts, bspw. bezogen auf die Ruhestellung des Ausgaberöhrchens, befinden.

Weiterhin ist auch bevorzugt, dass ein Betätigungsteil, auf das zur Durchführung einer Pumpbewegung einwirkbar ist bzw. auf welches zur Durchführung der Pumpbewegung vom Benutzer einzuwirken ist, zur Bewegung des Ausgaberöhrchens mit diesem zusammenwirkt. Das Betätigungsteil kann entweder unmittelbar zur Druck-Anlage auf das Ausgaberöhrchen kommen und/oder es kann eine Kulisse aufweisen, in welcher ein bspw. kulissensteinartig gebildeter Fortsatz des Ausgaberöhrchens geführt ist. Das Abdeckteil ist bevorzugt eine Spenderkappe oder ein Teil der Spenderkappe, weiter bevorzugt kann es bspw. durch einen oder zwei Finger eines Benutzers zur Druckbetätigung beaufschlagbar sein.

Das Abdeckteil wird weiter bevorzugt im Zuge einer Pumpbetätigung vorrangig oder allein in vertikaler Richtung bewegt.

Das Abdeckteil kann Teil einer Abdeckwand sein. Diese Abdeckwand kann auch feststehend vorgesehen sein, so dass sich das Ausgaberöhrchen im Zuge der Pumpbetätigung nur relativ zu diesem feststehenden Abdeckteil bzw. der Abdeckwand bewegt.

Das Abdeckteil kann auch Teil des Betätigungsteils sein. Es wird dann mit diesem zusammen bewegt. Hierzu kann in vertikaler Richtung zwischen einem oberen Ende des Abdeckteils und einer Unterkante eines bspw. plattenförmigen Bereiches des Betätigungsteils ein Freiraum vorgesehen sein, durch den sich das Ausgaberöhrchen bzw. ein Teil desselben im Zuge der Pumpbewegung nach radial außen bewegen kann.

Im Hinblick auf die mögliche Schwenkbewegung des Ausgaberöhrchens kann dieses einen Teil eines Schwenkgelenkes ausbilden. Etwa eine kugelabschnittsartige Verdickung, die in einem entsprechenden Pfannenteil, das dann an einem oder mehreren weiteren Teilen des Spenders ausgebildet sein kann, einliegt.

Insbesondere kann ein weiterer Teil des Schwenkgelenks in einem Kolben-Einsetzteil ausgebildet sein oder in einem Teil, das unmittelbar den Pumpkolben ausbildet.

Im Falle einer Kulissensteuerung der Bewegung des Ausgaberöhrchens, kann die Kulisse auch in einem feststehenden Teil des Spenders ausgebildet sein. In diesem Fall wird das Ausgaberöhrchen, bspw. druckbewegt durch das Betätigungsteil, in der Kulisse im Zuge einer Pumpbetätigung bewegt.

Das Abdeckteil, das unmittelbar das Ausgaberöhrchen, jedenfalls bevorzugt im Hinblick auf die Ausgabeöffnung, in Ruhestellung der Sicht eines Benutzers, zumindest teilweise, entzieht, kann auch zumindest teilweise von einem Spender-Wandteil abgedeckt sein. Dieses Spender-Wandteil ist dann bevorzugt feststehend bezüglich des Spenders insgesamt vorgesehen.

Bevorzugt ist auch, dass das Spender-Wandteil und das Abdeckteil in einem Querschnitt seitlich versetzt zueinander vorgesehen sind.

Die Einwirkung auf das Ausgaberöhrchen im Zuge einer Pumpbewegung kann auch unmittelbar in eine Pumpbewegung eines Pumpkolbens umgesetzt sein.

Nachstehend ist die Erfindung weiter anhand der beigefügten Zeichnung erläutert, die aber lediglich Ausführungsbeispiele darstellt. Ein Teil, das nur bezogen auf eines der Ausführungsbeispiele erläutert ist, und bei einem weiteren Ausführungsbeispiel aufgrund der dort herausgestellten Besonderheit nicht gerade durch ein anderes Teil ersetzt ist, ist damit auch für dieses weitere Ausführungsbeispiel als jedenfalls mögliches vorhandenes Teil beschrieben. In der Zeichnung zeigt:
- Fig. 1: eine Querschnittsansicht in einer ersten Ausführungsform des Spenders, in der Ruhestellung;
- Fig. 2: ein Querschnitt gemäß Fig. 1 nach Beginn der Pumpbetätigung;
- Fig. 3: eine Darstellung gemäß Fig. 1 bzw. Fig. 2 bei im Zuge einer Pumpbewegung vollständig niedergedrücktem Betätigungsteil (Spendestellung);
- Fig. 4: einen Querschnitt gemäß Fig. 1 durch eine weitere Ausführungsform des Spenders;
- Fig. 5: eine Darstellung gemäß Fig. 2 der Ausführungsform gemäß Fig. 4;
- Fig. 6: eine Darstellung gemäß Fig. 3 der Ausführungsform gemäß Fig. 4;
- Fig. 7: eine Darstellung gemäß Fig. 1 einer weiteren Ausführungsform des Spenders;
- Fig. 8: eine Darstellung gemäß Fig. 2 der Ausführungsform gemäß Fig. 7;
- Fig. 9: eine Darstellung gemäß Fig. 3 der Ausführungsform gemäß Fig. 7;
- Fig. 10: eine Darstellung des Spenders gemäß Fig. 1 bzw. Fig. 4 bzw. Fig. 7 in der Ruhestellung; und
- Fig. 11: eine Darstellung des Spenders gemäß Fig. 1, Fig. 4 bzw. Fig. 7 in der Betätigungsstellung.

Dargestellt und beschrieben ist zunächst mit Bezug zu den Fig. 1 bis 3 ein Spender 1, der ein unteres Gehäuseteil 2, das auch einen Vorratsraum 3 ausbildet, aufweist und ein oberes Gehäuseteil 4, das hier als Betätigungsteil ausgebildet ist. Das Gehäuseteil 4 wird oberseitig von einem Benutzer durch einen oder zwei Finger zur Betätigung druckbeaufschlagt. Das Gehäuseteil 2 setzt sich vorzugsweise vorderseitig, zugeordnet einer Spendeöffnung 5 des Ausgaberöhrchens 6, in ein Spender-Wandteil 7 fort, das im Bereich des Ausgabe röhrchens 6 bzw. jedenfalls der Spendeöffnung 5, zumindest bezogen auf die Betätigungsstellung, mit einer Öffnung 8 ausgebildet ist.

Das Gehäuseteil 4 ist nach der Montage unverlierbar an dem unteren Gehäuseteil 2 gehaltert. Beispielsweise durch Rückhaltenasen 37 (vergleiche zweite und dritte Ausführungsform).

Der Spender 1 weist weiter eine Pumpkammer 9 auf, die aus einem beim Ausführungsbeispiel feststehenden Wandungsteil 10 und einem darin beweglichen Pumpkolben 11 begrenzt ist. In dem Wandungsteil 10 ist zugeordnet dem Vorratsraum 3 ein Einlassventil 12 ausgebildet. Beim Ausführungsbeispiel besteht das Einlassventil 12 aus einem Membranteil 13, das mittels eines Stopfenteils 14 in dem Wandungsteil 10 gehaltert ist. In Überdeckung zu dem Membranteil 13 sind in dem Wandungsteil 10 eine oder mehrere Durchlassöffnungen 15 ausgebildet. Bei einer Rückstellbewegung des Pumpkolbens 11 ergibt sich eine Ansaugung von Masse aus dem Vorratsraum 3, die zufolge eines flexiblen Wegbiegens des Membranteils 13 durch die Durchlassöffnungen 15 in die Pumpkammer 9 eintreten kann.

In dem Pumpkolben 11 sind weitere Durchlassöffnungen 16 ausgebildet, die in gleicher Weise von einem weiteren Membranteil 17 überdeckt sind. Das Membranteil 17 ist durch das Kolben-Einsatzteil 18 gehaltert. Das Membranteil 17 bildet zusammen mit den Durchlassöffnungen 16 ein Auslassventil der Pumpkammer 9. Das Kolben-Einsatzteil 18 weist zur Halterung einen Druckabschnitt 19 auf, der, wie beim Ausführungsbeispiel bevorzugt, zentral auf das Membranteil 17 einwirkt. Seitlich hierzu sind in dem Kolben-Einsatzteil 18 Durchlassöffnungen 20 ausgebildet, um der Masse den Weg zu dem Ausgaberöhrchen 6 zu ermöglichen. Das Ausgaberöhrchen 6 bewegt sich im Zuge einer Pumpbetätigung, also bei einer Bewegung entsprechend, ausgehend von Fig. 1, den Fig. 2 und 3, und zurück, in seinem endseitigen, d.h. der Spendeöffnung 5 zugeordneten Bereich in einer Richtung senkrecht zur Richtung der Pumpbewegung P. In diesem Fall nach radial außen. Im Einzelnen ist die Bewegung ersichtlich eine überlagerte Bewegung einer vertikalen Bewegung und einer nach radial außen gerichteten Bewegung, dies bezogen auf das Niederdrücken. Beim Hochfahren, also dem umgekehrten Bewegungsablauf aus der Stellung der Fig. 3 über die Stellung der Fig. 2 zur Stellung der Fig. 1, bewegt sich das Ausgaberöhrchen 6 zumindest in dem genannten Bereich zwar gleichfalls im Wesentlichen senkrecht zur Pumpbewegung P, aber nach radial innen.

Der Ausgabeöffnung 5 des Ausgaberöhrchens 6 ist ein Abdeckteil 21 zugeordnet. Das Abdeckteil 21 wird bei dem ersten Ausführungsbeispiel der Fig. 1 bis 3 im Zuge einer Pumpbewegung P auch bewegt, und zwar bei diesem Ausführungsbeispiel nur vertikal. Es wird aus der Abdeckstellung gemäß Fig. 1 in die Freigabestellung gemäß Fig. 3 bewegt. Es ergibt sich eine geradlinige Bewegungsbahn des Abdeckteils 21.

Die Bewegung des Abdeckteils 21 ist bei diesem Ausführungsbeispiel der Fig. 1 bis 3 dadurch erreicht, dass das Abdeckteil 21 unmittelbar mit dem oberen Gehäuseteil, das im Zuge der Pumpbewegung vertikal bewegt wird, verbunden ist. Wie ersichtlich, ist es ein Abschnitt einer umlaufend an dem oberen Gehäuseteil ausgebildeten Schürze. Hierbei ist die Schürze jedoch im Bereich des Ausgaberöhrchens durch eine oberseitige Ausnehmung 22 unterbrochen. Durch diese Ausnehmung 22 ragt im betätigten Zustand gemäß Fig. 3 der vordere Bereich des Ausgaberöhrchens 6 hinaus.

Wie weiter ersichtlich, ist in der Schürze 21, umfangsversetzt zu der Ausnehmung 22, eine Kulisse 23 ausgebildet, in der ein Kulissenstein 24, der mit dem Ausgaberöhrchen 6 verbunden ist, läuft. Die Kulisse 23 ist etwa hakenförmig, mit gerundetem Übergang ausgebildet. Sie weist somit einen Vertikalschenkel 25 und einen Horizontalschenkel 26 auf. Der Horizontalschenkel 26 erstreckt sich beim Ausführungsbeispiel konkret (nur) in einem spitzen Winkel zur Vertikalen. Diese Anordnung von Vertikalschenkel 25 und Horizontalschenkel 26 gibt die Bewegungscharakteristik des Ausgaberöhrchens 6 im Zuge einer Pumpbewegung vor. Zunächst, bei Beginn der Pumpbewegung, wird das Ausgaberöhrchen 6 nicht bewegt, obwohl das obere Gehäuseteil 4 nach unten bewegt wird. Dies entspricht der Bewegung bis zur Stellung der Fig. 2. Im weiteren Verlauf wird das Ausgaberöhrchen 6 sodann nach radial außen bewegt, nämlich beim Ausführungsbeispiel verschwenkt bis das obere Gehäuseteil 4 die Stellung gemäß Fig. 3 erreicht hat.

Wie weiter ersichtlich, weist auch bevorzugt das Ausgaberöhrchen 6 eine Winkelform auf. Mit einem Horizontalschenkel 27 einem Vertikalschenkel 28 ("Horizontal" bzw. "Vertikal" bezogen auf die betätigte Stellung).

Zwischen dem Pumpkolben 11 und dem oberen Gehäuseteil 4, beim Ausführungsbeispiel speziell zwischen dem Kolben-Einsatzteil 18 und dem oberen Gehäuseteil 4, wirkt eine Rückstellfeder 29. Die Rückstellfeder 29 kann dem oberen Gehäuseteil 4 unmittelbar angeformt sein. Zwischen dem Pumpkolben 11 und dem unteren Gehäuseteil 2, beim Ausführungsbeispiel auch speziell zwischen dem Kolben-Einsatzteil 18 und dem Wandungsteil 10, wirkt eine weitere Rückstellfeder 30. Die Rückstellfeder 30 ist die eigentliche Pumpkammer-Rückstellfeder.

Das Ausgaberöhrchen 6 weist weiter, beim Ausführungsbeispiel in seinem Vertikalabschnitt 28, eine Gelenkausformung 31 auf. Es handelt sich um eine zylindrische oder kugelartige Ausformung. Diese Gelenkausformung 31 ist in einer entsprechenden Gegen-Gelenkausformung 32 des Kolben-Einsatzteils 18 aufgenommen. Sie ermöglicht dem Ausgaberöhrchen 6 die beschriebene Schwenkbewegung.

Bezüglich einer mittigen Längsachse A ist ersichtlich im Ausgangszustand gemäß Fig. 1 ein Teil des Ausgaberöhrchens 6 auf der einen Seite der Längsachse A und ein weiterer Teil auf der anderen Seite der Längsachse A, bezogen auf die Querschnittsdarstellung, angeordnet. Beide Abschnitte des Ausgaberöhrchens 6 schließen hierbei einen spitzen Winkel, bezogen auf ihre jeweilige Längserstreckung, mit der Längsachse A ein.

Während der Vertikalabschnitt 28 im Zuge einer Pumpbewegung P, d.h. im Zuge eines Niederdrückens des oberen Gehäuseteils 4, zunehmend vertikal ausgerichtet wird, wird der Horizontalabschnitt 27 zunehmend horizontal ausgerichtet.

Der vordere, die Spendeöffnung 5 aufweisende Teil des Ausgaberöhrchens 6, der im vollständig niedergedrückten Zustand des oberen Gehäuseteils 4, siehe Fig. 3, über das Abdeckteil 21 hinüberragt, weist eine Überragungslänge 1 auf, die einem Zehntel bis zum 5-Fachen oder mehr des freien Durchmessers d des Ausgaberöhrchens 6 im Bereich der Spendeöffnung 5 entspricht. Die Überragungslänge 1 entspricht auch teilweise einem Überragen über eine Vorderseite des Spender-Wandteils 7. Dieses Überragen kann sich auch in dem genannten Bereich bewegen.

Bei einem kürzeren Ausgaberöhrchen kann auch gegeben sein, dass kein Überragen gegeben ist.

Die angegebenen Bereiche bzw. Wertebereiche schließen hinsichtlich der Offenbarung auch sämtliche Zwischenwerte ein, insbesondere in 1/10-Schritten der jeweiligen Dimension, ggf. also auch dimensionslos, also bspw. 1/10 mm etc., einerseits zur Eingrenzung der genannten Bereichsgrenzen von unten und/ oder oben, alternativ oder ergänzend aber auch im Hinblick auf die Offenbarung eines oder mehrerer singulärer Werte aus einem jeweilig angegebenen Bereich.

Mit Bezug zu den Figuren 4 bis 6 ist eine zweite Ausführungsform beschrieben.

Teile, die bezüglich der zweiten Ausführungsform nicht ausdrücklich beschrieben sind, aber aus der ersten Ausführungsform ersichtlich sind, sind hinsichtlich der Beschreibung durch die erste Ausführungsform zu ergänzen.

Im Wesentlichen konzentriert sich die Beschreibung der zweiten Ausführungsform auf die dort bezüglich der ersten Ausführungsform gegebenen Unterschiede.

Bei der zweiten Ausführungsform bildet das das Wandungsteil 10 ausbildende Teil zugleich auch das Spender-Wandteil 7 aus. Es ist nur eine Rückstellfeder, nämlich die Rückstellfeder 30 vorgesehen. Diese wirkt unmittelbar zwischen dem Wandungsteil 10 und dem oberen Gehäuseteil 4. Der Pumpkolben 9 der zweiten Ausführungsform wird daher beim Rückhub durch an dem oberen Gehäuseteil 4 ausgebildete Mitnehmer 34 in die Ausgangsstellung zurückgezogen. Das Niederdrücken des Pumpkolbens 9 erfolgt nach einem Leerhub, indem zunächst mittels des oberen Gehäuseteils 4 nur zur Bewegung des Ausgaberöhrchens 6 auf dieses eingewirkt wird. Nach Abschluss des Leerhubs, siehe Fig. 5, wirkt das obere Gehäuseteil 4 vermittels Drucks auf das Ausgaberöhrchen 6 auf den Pumpkolben 9, nämlich beim Ausführungsbeispiel unter Zwischenschaltung noch des Kolben-Einsatzteils 18.

Die Bewegung des Ausgaberöhrchens 6 ist auch bei dem zweiten Ausführungsbeispiel kulissengeführt, nämlich durch die Kulisse 35.

Mit Bezug zu den Fig. 7 bis 9 ist eine dritte Ausführungsform beschrieben.

In Übereinstimmung mit der zweiten Ausführungsform ist auch bei der dritten Ausführungsform die Rückstellfeder 30 unmittelbar zwischen dem beweglichen oberen Gehäuseteil 4 und dem feststehenden unteren Wandungsteil 10, bezüglich letzterem aber vermittels eines Führungsteils 33, vorgesehen. Das Führungsteil 33 bildet eine äußere Zylinderfläche, die eine Führung für die Rückstellfeder 30 bilden kann, bspw. im Zuge der Montage. Weiter bildet das Führungsteil 33 unterseitig einen nach außen ragenden Flansch 38 aus, auf dem die Rückstellfeder 30 unterseitig aufsteht.

Das Spender-Festteil bildet die Kulisse 35 aus. Hierbei erstreckt sich der Horizontalschenkel 26 der Kulisse 35 oberseitig ausgehend von dem Vertikalschenkel 25 entgegengesetzt zur Vorbewegungs-Richtung des Ausgaberöhrchens 6 im Zuge einer Pumpbetätigung. Der Horizontalschenkel 26 dient auch zur Aufnahme des mit dem Ausgaberöhrchen 6 verbundenen Kulissensteins in der Ruhestellung, während in der Betätigungsstellung der Kulissenstein sich in dem Vertikalschenkel 25 befindet.

Der Pumpkolben bzw. das Kolben-Einsatzteil 18 bildet oberseitig, zugeordnet einer Unterseite des Ausgaberöhrchens 6, eine Aufnahme 39 aus, in welcher das Ausgaberöhrchen 6 teilweise in der Niederfahrstellung gemäß Fig. 8 bzw. der Spendestellung gemäß Fig. 9 einliegt.

Das Abdeckteil 21 ist entsprechend den schon beschriebenen Ausführungsformen unmittelbar, unter Zwischenschaltung im Bewegungsbereich des Ausgaberöhrchens 6 einer fensterartigen Ausnehmung 22, mit dem Gehäuseteil 4 verbunden. Das feststehende Gehäuseteil 36 ist unmittelbar verbunden bzw. bevorzugt auch einteilig ausgeführt mit dem Führungsteil 33. Das Führungsteil 33 weist oberseitig zunächst einen nach innen ragenden Fortsatz 40 auf, zugeordnet dessen innerer Randkante das die Kulisse ausbildende Gehäuseteil 36 vertikal aufstehend angeformt ist.

Wie insbesondere den Fig. 10 und 11 zu entnehmen ist, ist das Abdeckteil 21 nach innen versetzt zu dem Spender-Wandteil 7 angeordnet. In dem Spender-Wandteil 7 ist zugeordnet dem Abdeckteil 21 eine fensterartige Öffnung 8 ausgebildet. In der Ruhestellung gemäß Fig. 10 befindet sich das Abdeckteil 21 in Überdeckung, wenn auch innenseitig zu der fensterartigen Öffnung 8 und in der Spendestellung gemäß Fig. 8 hat das Abdeckteil 21 die Öffnung 8 jedenfalls so weit freigegeben, dass ein Teil des Ausgaberöhrchens 6 in der Öffnung 8 zur Ausgabe von Masse durch die Öffnung 8 freiliegt.

### Bezugszeichenliste:

- 1: Spender
- 2: Unterer Gehäuseteil
- 3: Vorratsraum
- 4: Oberer Gehäuseteil
- 5: Spendeöffnung/Ausgabeöffnung
- 6: Spenderröhrchen/Ausgaberöhrchen
- 7: Spender-Wandteil
- 8: Ausnehmung
- 9: Pumpkammer
- 10: Wandungsteil/Wandungsplatte
- 11: Pumpkolben
- 12: Einlassventil
- 13: Membranteil
- 14: Stopfenteil
- 15: Durchlassöffnung
- 16: Durchlassöffnung
- 17: Membranteil
- 18: Kolben-Einsatzteil
- 19: Druckabschnitt
- 20: Durchlassöffnung
- 21: Abdeckteil
- 22: Ausnehmung
- 23: Kulisse
- 24: Kulissenstein
- 25: Vertikalschenkel
- 26: Horizontalschenkel
- 27: Horizontalstellung
- 28: Vertikalschenkel
- 29: Rückstellfeder
- 30: Rückstellfeder
- 31: Gelenkausformung
- 32: Gegen-Gelenkausformung
- 33: Führungsteil
- 34: Mitnehmer
- 35: Kulisse
- 36: Spender-Festteil
- 37: Rückhaltenase
- 38: Flansch
- 39: Aufnahme
- 40: Fortsatz

- A: Längsachse
- P: Pumpbewegung
- d: freier Durchmesser
- l: Überragungslänge

## Patentansprüche

1. Spender (1) für flüssige bis pastöse Massen, mit einer Pumpkammer (9) und einem Ausgaberöhrchen (6), wobei das Ausgaberöhrchen (6) im Zuge einer Pumpbewegung (P) zwischen einer Ruhestellung und einer Spendestellung bewegt wird, und eine Ausgabeöffnung (5) des Ausgaberöhrchens (6) in der Ruhestellung von einem mit dem Spender (1) verbundenen Abdeckteil (21) überdeckt ist, **dadurch gekennzeichnet, dass** zumindest ein Teil des Ausgaberöhrchens (6) im Zuge einer Pumpbetätigung in einer Richtung senkrecht zur Pumpbewegung (P) unter Überfahren der Bewegungsbahn des relativ zu dem Ausgaberöhrchen (6) zugleich bewegten Abdeckteils (21) bewegt wird.

2. Spender nach den Merkmalen des Oberbegriffs des Anspruchs 1 oder nach Anspruch 1, **dadurch gekennzeichnet, dass** das Abdeckteil (21) nach innen versetzt zu einem Spender-Wandteil (7) angeordnet ist, dass in dem Spender-Wandteil (7), zugeordnet dem Abdeckteil (21) eine fensterartige Öffnung (8) ausgebildet ist, dass sich das Abdeckteil (21) in der Ruhestellung in Überdeckung zu der Öffnung (8) befindet und dass das Abdeckteil (21) in der Spendestellung die Öffnung (8) zumindest teilweise freigibt und zumindest ein Teil des Ausgaberöhrchens (6) in der Öffnung (8) zur Ausgabe von Masse durch die Öffnung (8) freiliegt.

3. Spender nach Anspruch 1 oder 2, **dadurch gekennzeichnet, dass** das Ausgaberöhrchen (6) verschwenkt wird.

4. Spender nach einem der vorhergehenden Ansprüche, **dadurch gekennzeichnet, dass** ein Betätigungsteil, auf das zur Durchführung einer Pumpbewegung (P) einzuwirken ist, zur Bewegung des Ausgaberöhrchens (6) mit diesem zusammenwirkt.

5. Spender nach einem der vorhergehenden Ansprüche, **dadurch gekennzeichnet, dass** das Abdeckteil im Zuge einer Pumpbetätigung in vertikaler Richtung bewegt wird.

6. Spender nach einem der vorhergehenden Ansprüche, **dadurch gekennzeichnet, dass** das Abdeckteil Teil einer Abdeckwand ist.

7. Spender nach einem der vorhergehenden Ansprüche, **dadurch gekennzeichnet, dass** das Abdeckteil (21) feststehend ist.

8. Spender nach einem der vorhergehenden Ansprüche, **dadurch gekennzeichnet, dass** das Abdeckteil (21) Teil des Betätigungsteils ist.

9. Spender nach einem der vorhergehenden Ansprüche, **dadurch gekennzeichnet, dass** das Ausgaberöhrchen (6) einen Teil eines Schwenkgelenkes ausbildet.

10. Spender nach Anspruch 9, **dadurch gekennzeichnet, dass** ein weiteres Teil eines Schwenkgelenks in einem Kolben-Einsatzteil (18) ausgebildet ist.

11. Spender nach einem der vorhergehenden Ansprüche, **dadurch gekennzeichnet, dass** eine Bewegung des Ausgaberöhrchens (6) kulissengesteuert ist.

12. Spender nach Anspruch 11, **dadurch gekennzeichnet, dass** die Kulisse (23) an einem feststehenden Teil des Spenders (1) ausgebildet ist.

13. Spender nach Anspruch 11, **dadurch gekennzeichnet, dass** die Kulisse (23) an einem beweglichen Teil des Spenders (1) ausgebildet ist.

14. Spender nach einem der vorhergehenden Ansprüche, **dadurch gekennzeichnet, dass** das Abdeckteil (21) äußerlich in einer Spendestellung zumindest teilweise von einem Spender-Wandteil (7) abgedeckt ist.

15. Spender nach einem der vorhergehenden Ansprüche, **dadurch gekennzeichnet, dass** das Ausgaberöhrchen (6) bei einer Pumpbewegung (P) zur Kraftübertragung auf einen Pumpkolben (11) dient.

## Claims

1. A dispenser (1) for liquid to pasty substances, having a pump chamber (9) and a dispensing tube (6), the dispensing tube (6) being moved between a rest position and a dispensing position during a pumping movement (P) and in the rest position a dispensing opening (5) of the dispensing tube (6) being covered by a covering part (21) connected to the dispenser (1), **characterized in that**, in the course of actuating the pump, at least part of the dispensing tube (6) is moved in a direction perpendicular to the pumping movement (P) while traversing the path of movement of the covering part (21), which at the same time is moved relative to the dispensing tube (6).

2. The dispenser according to the features of the preamble of claim 1 or according to Claim 1, **characterized in that** the covering part (21) is inwardly offset with respect to a dispenser wall part (7), that a window-like opening (8) associated with the covering part (21) is formed in the dispenser wall part (7), that in the rest position the covering part (21) is aligned with the opening (8), and that in the dispensing position the covering part (21) at least partially uncovers the opening (8) and at least part of the dispensing tube (6) is exposed in the opening (8) in order to deliver substance through the opening (8).

3. The dispenser according to Claim 1 or 2, **characterized in that** the dispensing tube (6) is swiveled.

4. The dispenser according to one of the preceding claims, **characterized in that** an actuating part which is to be acted upon to carry out a pumping movement (P) interacts with the dispensing tube (6) in order to move this tube.

5. The dispenser according to one of the preceding claims, **characterized in that** the covering part is moved in the vertical direction in the course of actuating the pump.

6. The dispenser according to one of the preceding claims, **characterized in that** the covering part is part of a covering wall.

7. The dispenser according to one of the preceding claims, **characterized in that** the covering part (21) is stationary.

8. The dispenser according to one of the preceding claims, **characterized in that** the covering part (21) is part of the actuating part.

9. The dispenser according to one of the preceding claims, **characterized in that** the dispensing tube (6) forms part of a swivel joint.

10. The dispenser according to claim 9, **characterized in that** a further part of a swivel joint is formed in a piston insert part (18).

11. The dispenser according to one of the preceding claims, **characterized in that** a movement of the dispensing tube (6) is controlled by a slot.

12. The dispenser according to claim 11, **characterized in that** the slot (23) is formed on a stationary part of the dispenser (1).

13. The dispenser according to claim 11, **characterized in that** the slot (23) is formed on a movable part of the dispenser (1).

14. The dispenser according to one of the preceding claims, **characterized in that** in a dispensing position the covering part (21) is at least partially covered on the outside by a dispenser wall part (7).

15. The dispenser according to one of the preceding claims, **characterized in that** during a pumping movement (P) the dispensing tube (6) serves to transmit force to a pump plunger (11).

## Revendications

1. Distributeur (1) pour masses liquides à pâteuses, comprenant une chambre de pompage (9) et un tube d'expulsion (6), le tube d'expulsion (6) étant déplacé entre une position de repos et une position de distribution à la suite d'un mouvement de pompage (P) et qu'une ouverture d'expulsion (5) du tube d'expulsion (6) est recouverte, dans la position de repos, par une pièce de couvercle (21) reliée avec le distributeur (1), **caractérisé en ce qu'**au moins une partie du tube d'expulsion (6) est déplacée, à la suite d'un actionnement de pompage, dans une direction perpendiculaire au mouvement de pompage (P), en passant par-dessus le trajet de déplacement de la pièce de couvercle (21), qui est déplacée en même temps par rapport au tube d'expulsion (6).

2. Distributeur selon les caractéristiques du préambule de la revendication 1 ou selon la revendication 1, **caractérisé en ce que** la pièce de couvercle (21) est agencée en décalage vers l'intérieur par rapport à une partie de paroi du distributeur (7), **en ce qu'**une ouverture ressemblant à une fenêtre (8), adjointe à la pièce de couvercle (21), est pratiquée dans la partie de paroi du distributeur (7), **en ce que** dans la position de repos, la pièce de couvercle (21) recouvre l'ouverture (8) et **en ce que** dans la position de distribution, la pièce de couvercle (21) libère au moins partiellement l'ouverture (8) et au moins une partie du tube d'expulsion (6) se trouve librement dans l'ouverture (8) aux fins de l'expulsion de masse à travers l'ouverture (8).

3. Distributeur selon la revendication 1 ou 2, **caractérisé en ce que** le tube d'expulsion (6) peut basculer.

4. Distributeur selon l'une des revendications précédentes, **caractérisé en ce qu'**une pièce d'actionnement sur laquelle il faut agir pour exécuter un mouvement de pompage (P) coopère avec le tube d'expulsion (6) afin de le déplacer.

5. Distributeur selon l'une des revendications précédentes, **caractérisé en ce qu'**à la suite d'un actionnement de pompage, la pièce de couvercle est déplacée dans la direction verticale.

6. Distributeur selon l'une des revendications précédentes, **caractérisé en ce que** la pièce de couvercle fait partie d'une paroi de couvercle.

7. Distributeur selon l'une des revendications précédentes, **caractérisé en ce que** la pièce de couvercle (21) est fixe.

8. Distributeur selon l'une des revendications précédentes, **caractérisé en ce que** la pièce de couvercle (21) fait partie de la pièce d'actionnement.

9. Distributeur selon l'une des revendications précédentes, **caractérisé en ce que** le tube d'expulsion (6) constitue une partie d'une articulation de pivotement.

10. Distributeur selon la revendication 9, **caractérisé en ce qu'**une autre partie d'une articulation de pivotement est réalisée dans une pièce d'insert de piston (18).

11. Distributeur selon l'une des revendications précédentes, **caractérisé en ce qu'**un déplacement du tube d'expulsion (6) est commandé par coulisse.

12. Distributeur selon la revendication 11, **caractérisé en ce que** la coulisse (23) est réalisée sur une partie fixe du distributeur (1).

13. Distributeur selon la revendication 11, **caractérisé en ce que** la coulisse (23) est réalisée sur une partie mobile du distributeur (1).

14. Distributeur selon l'une des revendications précédentes, **caractérisé en ce que** dans une position de distribution, la pièce de couvercle (21) est recouverte à l'extérieur au moins partiellement par une partie de paroi du distributeur (7).

15. Distributeur selon l'une des revendications précédentes, **caractérisé en ce que** le tube d'expulsion (6) sert au transfert de la force vers un piston de pompage (11) lors d'un mouvement de pompage (P).
